# EUROPÄISCHE PATENTSCHRIFT

(11) **EP 0 165 268 B1**
(45) Veröffentlichungstag und Bekanntmachung des Hinweises auf die Patenterteilung: **21.01.1987**
(21) Anmeldenummer: 85900038.2
(22) Anmeldetag: 13.12.1984
(51) Int. Cl.: B61B 3/02, B65D 43/16

(54) **BEHÄLTER, INSBESONDERE FÜR EINE FÖRDERANLAGE**
CONTAINER, PARTICULARLY FOR A TRANSPORT INSTALLATION
RECIPIENT, EN PARTICULIER POUR UNE INSTALLATION DE TRANSPORT

(30) Priorität: 15.12.1983 CH 6682/83
(43) Veröffentlichungstag der Anmeldung: 27.12.1985
(73) Patentinhaber: Büro Patent AG, CH-8750 Glarus (CH)
(72) Erfinder: PIRCHER, Herbert, D-8033 Planegg (DE)
(74) Vertreter: Schmauder, Klaus Dieter
(86) Internationale Anmeldenummer: CH8400195
(87) Internationale Veröffentlichungsnummer: WO8502593

## Beschreibung

Die Erfindung betrifft einen Behälter, insbesondere für eine Förderanlage, gemäss Oberbegriff des Anspruches 1.

Behälter, insbesondere für eine Förderanlage der eingangs genannten Art sind beispielsweise aus der CH-A-496 603 bekannt. Dadurch, dass der Deckel eines solchen Behälters nur an einer Seite geöffnet werden kann, ist seine Zugänglichkeit von der anderen Seite her sehr erschwert. Ausserdem können die Behälter dann praktisch nur in einer bestimmten Anordnung verwendet werden.

Aufgabe der Erfindung ist es, einen Behälter der eingangs genannten Art so auszubilden, dass er von gegenüberliegenden Seiten ungehindert zugänglich ist.

Die gestellte Aufgabe wird durch die kennzeichnenden Merkmale des Anspruches 1 gelöst. Dadurch, dass der Verschluss als Kombischnappverschluss ausgestaltet ist, welcher sowohl als Gelenk wirkt wie auch zum Oeffnen des Behälters verwendet werden kann, ist eine ungehinderte Zugänglichkeit des Behälters von gegenüberliegenden Seiten her gewährleistet. Das selbsttätige Einschnappen des Kombischnappverschlusses sorgt überdies für einen stets sicheren Verschluss des Behälters. Ausserdem muss keine Rücksicht mehr darauf genommen werden, in welcher Stellung ein solcher Behälter an einer Förderanlage verwendet wird.

Vorteilhafte Ausgestaltungen des Behälters sind in den Ansprüchen 2 bis 5 beschrieben.

Der Riegel des Kombischnappverschlusses kann gemäss Anspruch 2 am Deckel angeordnet sein. Vorteilhafter ist jedoch seine Anordnung gemäss Anspruch 3 am Aufnahmeteil des Behälters.

Für die Ausbildung des Kombischnappverschlusses ergeben sich die verschiedensten Möglichkeiten. Eine besonders einfache Ausgestaltung umschreibt Anspruch 4. Eine besonders platzsparende und wenig auffällige Ausbildung des Kombischnappverschlusses ist in Anspruch 5 angegeben.

Ausführungsbeispiele des Gegenstandes der Erfindung werden nachfolgend anhand der Zeichnungen näher beschrieben, dabei zeigen :
Figur 1 einen Behälter mit auf gegenüberliegenden Seiten angeordneten Kombischnappverschlüssen im Vertikalschnitt und im Ausschnitt ;
Figur 2 einen Kombischnappverschluss an einer Seite des Behälters in schaubildlicher Darstellung ;
Figur 3 einen weiteren Kombischnappverschluss teilweise im Vertikalschnitt längs der Gelenkachse.

Die Figur 1 zeigt einen Behälter, wie er beispielsweise für eine Förderanlage gemäss der CH-A-496 603 geeignet ist. Dieser Behälter enthält einen Aufnahmeteil 2, der mit einem Deckel 4 verschlossen ist. An beiden Längsseiten 6 des Behälters sind Kombischnappverschlüsse 8 angeordnet, die wahlweise zum Oeffnen des Behälters bzw. als Gelenk Verwendung finden.

Jeder Kombischnappverschluss 8 weist zwei blockförmige Lagerteile 10 auf, die an einer Seitenwand 12 des Aufnahmeteiles 2 befestigt sind. An diesen Lagerteilen 10 ist ein Riegel 14 verschwenkbar gelagert, der als plattenförmige - Wippe 16 ausgebildet ist. Ein oberer Wippenteil 18 enthält Nasen 20, die in der dargestellten Schliessstellung den feststehenden Lagerteil 10 übergreifen. Jeder Lagerteil 10 enthält an der von der Nase 20 des Riegels 14 übergriffenen Seite 22 eine Lagerausnehmung 24 zur Aufnahme eines Gelenkbolzens 26, der über einen Bandteil 28 mit dem Deckel 4 verbunden ist. Der Gelenkbolzen 26 wird mittels der die Seite 22 des Lagerteiles 10 übergreifenden Nase 20 in der Lagerausnehmung 24 gehalten. Eine Feder 30 sorgt zur Vorspannung des Riegels 14 in die dargestellte Schliessstellung. Der Riegel 14 besitzt an seiner Oberseite eine Auflauffläche 32, die es ermöglicht, den Kombischnappverschluss 8 beim Schliessen des Deckels selbsttätig zu betätigen. Durch Auflaufen des Gelenkbolzens 26 an der Auflauffläche 32 wird der Riegel 14 entgegen der Kraft der Feder 30 aus seiner Schliesstellung verdrängt, bis der Gelenkbolzen 26 hinter der Nase 20 des Riegels 14 einschnappt.

Die Figur 3 zeigt einen weiteren Kmobischnappverschluss 34. In diesem Falle ist am Deckel 4 eine Führungshülse 36 befestigt, in der zwei als Riegel 38 ausgebildete Gelenkbolzen 40 axial gegeneinander verschieblich angeordnet sind. Eine zwischen den Gelenkbolzen 40 eingespannte Feder 42 spannt die Gelenkbolzen nach aussen vor. An den einander gegenüberliegenden inneren Enden der Gelenkbolzen 40 sind jeweils Griffteile 44 befestigt, z. B. eingeschraubt, die durch einen gemeinsamen Längsschlitz 46 in der Führungshülse 36 radial nach aussen geführt sind. Die Griffteile 44 dienen gleichzeitig auch zur Begrenzung der axialen Bewegung der Gelenkbolzen nach aussen. Diese Gelenkbolzen 40 wirken mit Lagerteilen 48 zusammen, die in axialer Richtung beidseits der Führungshülse 36 am Aufnahmeteil 2 des Behälters befestigt sind. Die Lagerteile 48 enthalten Bohrungen 50 zur Aufnahme der Gelenkbolzen 40. An den Gelenkbolzen 40 und den Lagerteilen 48 sind jeweils Auflaufflächen 52, 54 angeordnet, die ein Einschnappen des Kombischnappverschlusses 34 auch ohne Betätigen der Griffteile 44 ermöglichen. Zum Oeffnen des Verschlusses müssen die Griffteile 44 lediglich unter Zusammenpressung der Feder 42 gegeneinander bewegt werden.

## Patentansprüche

1. Behälter, insbesondere für eine Förderanlage, der einen mittels eines Deckels (4) verschliessbaren Aufnahmeteil (2) aufweist, wobei der Deckel auf einer Behälterseite mittels mindestens eines Gelenks und auf der gegenüberliegenden Behälterseite mittels mindestens eines Schnappverschlusses (8) mit dem Aufnahmeteil verbunden ist, dadurch gekennzeichnet, dass der Behälter auf beiden Seiten (6) jeweils mindestens einen als Gelenk ausgebildeten Kombischnappverschluss (8, 34) aufweist, welcher an einem Behälterteil (2, 4) einen als Teil eines Gelenkes ausgebildeten, mittels einer Feder (30, 42) in Schliessstellung vorgespannten Riegel (14, 38) enthält, der vonhand lösbar mit dem anderen Gelenkteil (26, 48) am anderen Behälterteil (4, 2) zusammenwirkt, wobei der Riegel (14, 38) und/oder der andere Gelenkteil (48) jeweils eine Auflauffläche (32, 52, 54) zum selbsttätigen Einschnappen des Kombischnappverschlusses aufweisen.

2. Behälter nach Anspruch 1, dadurch gekennzeichnet, dass die Riegel (38) am Deckel (4) angeordnet sind.

3. Behälter nach Anspruch 1, dadurch gekennzeichnet, dass die Riegel (14) am Aufnahmeteil (2) angeordnet sind.

4. Behälter nach Anspruch 1, dadurch gekennzeichnet, dass jeder Riegel (14) als Wippe (16) ausgebildet ist, die an einem Wippenteil (18) eine Nase (20) aufweist, welche in Schliessstellung einen feststehenden Lagerteil (10) für einen am anderen Behälterteil angeordneten Gelenkbolzen (26) übergreift.

5. Behälter nach Anspruch 1, dadurch gekennzeichnet, dass jeder Riegel (38) als ein in einer Führung (36) axial verschiebbarer Gelenkbolzen (40) ausgebildet ist, der in Schliessstellung in die Bohrung (50) eines Lagerteiles (48) eingreift.

## Claims

1. A container, particularly for a conveyor system, which has a receiving section (2) which can be closed off by a lid (4), the lid being connected to the receiving section on one side of the container by means of at least one hinge and on the other side of the container by means of at least one snap closure (8), characterised in that the container has, on both sides (6), at least one snap closure (8, 34) and hinge combination, which comprises on one part of the container (2, 4), a bolt (14, 38) constructed as part of a hinge and biased to the closed position by a spring (30, 42), this bolt (14, 38) co-operating releasably with the other part of the hinge (26, 48) on the other part of the container (4, 2), and the bolt (14, 38) and/or the other hinge part (48) having an abutting surface (32, 52, 54) for automatically snapping shut the combination snap closure.

2. A container as claimed in claim 1, characterised in that the bolts (38) are mounted on the lid (4).

3. A container as claimed in claim 1, characterised in that the bolts (14) are mounted on the receiving section (2).

4. A container as claimed in claim 1, characterised in that each bolt (14) is constructed as a rocker bar (16) which has, on one part (18) of the rocker bar, a lug (20) which, in the closed position, overlaps a fixed mounting portion (10) for a hinge bolt (26) mounted on the other part of the container.

5. A container as claimed in claim 1, characterised in that each bolt (28) is constructed as a hinge bolt (40) which is axially movable in a guide (36) and which engages in the bore (50) of a mounting portion (48) in the closed position.

## Revendications

1. Récipient, en particulier pour une installation de transport, comportant une partie réceptrice (2) pouvant être fermée au moyen d'un couvercle (4), le couvercle étant relié à la partie réceptrice, sur une face du récipient au moyen d'au moins une articulation et sur la face opposée du récipient au moyen d'au moins une fermeture à encliquetage (8), récipient caractérisé en ce qu'il est pourvu, sur chacun des deux côtés (6), d'au moins une fermeture à encliquetage combiné (8, 34), constituée sous forme d'articulation, qui comprend, sur une partie (2, 4) du récipient, un verrou (14, 38) constitué sous forme d'élément d'une articulation et précontraint en position de fermeture au moyen d'un ressort (30, 42) verrou qui, tout en pouvant être dégagé à la main, coopère avec l'autre élément (26, 48) de l'articulation prévu sur l'autre partie (4, 2) du récipient, ce verrou (14, 38) et/ou l'autre élément (48) de l'articulation compor₋ tant chaque fois une surface d'accès (32, 52. 54) pour l'enclenchement automatique de la fermeture à encliquetage.

2. Récipient selon la revendication 1, caractérisé en ce que les verrous (38) sont montés sur le couvercle (4).

3. Récipient selon la revendication 1, caractérisé en ce que les verrous (14) sont montés sur la partie réceptrice (2).

4. Récipient selon la revendication 1, caractérisé en ce que chaque verrou (14) est constitué sous forme de bascule (16), comportant, sur une partie formant bascule (18), un taquet (20) qui, en position de fermeture, recouvre un élément de support (10) fixe, prévu pour un axe d'articulation (26) monté sur l'autre partie du récipient.

5. Récipient selon la revendication 1, caractérisé en ce que chaque verrou (38) est constitué sous la forme d'un axe d'articulation (40) pouvant coulisser en direction axiale dans un guidage (36) et qui est engagé en position de fermeture dans l'alésage (50) d'un élément de support (48).
